# EUROPÄISCHE PATENTSCHRIFT

(11) **EP 0 213 448 B1**
(45) Veröffentlichungstag und Bekanntmachung des Hinweises auf die Patenterteilung: **15.03.1989**
(21) Anmeldenummer: 86110902.3
(22) Anmeldetag: 07.08.1986
(51) Int. Cl.: F28D 1/04, F28F 1/32

(54) **Wärmetauscher-Einrichtung mit Wärmetauscher-Rohren und blechförmigen Lamellen**
Heat exchanger arrangement with heat exchanger tubes and plate segments
Dispositif d'un échangeur de chaleur avec tubes d'échange de chaleur et des lamelles formées par des plaques

(30) Priorität: 08.08.1985 DE 3528499
(43) Veröffentlichungstag der Anmeldung: 11.03.1987
(73) Patentinhaber: KONVEKTA GmbH, D-34613 Schwalmstadt (DE)
(72) Erfinder: Köhler, Jürgen, Dr.-Ing., D-3578 Schwalmstadt 1 (DE)
(74) Vertreter: LOUIS, PÖHLAU, LOHRENTZ & SEGETH

(56) Entgegenhaltungen:
- DE-A- 3 330 898
- DE-C- 808 485
- DE-C- 3 317 982
- FR-A- 1 074 097
- FR-A- 2 494 421
- US-A- 1 510 807
- US-A- 1 540 851
- US-A- 1 607 171
- US-A- 1 775 041
- US-A- 1 813 079
- US-A- 2 009 705
- US-A- 3 902 551
- US-A- 4 279 298

## Beschreibung

Die Erfindung betrifft eine Wärmetauscher-Einrichtung mit Wärmetauscher-Rohren und blechförmigen, Bohrungen aufweisenden Lamellen, deren Rand aus den Seitenkanten eines länglichen Bandes und aus das Band schräg neben den Bohrungen durchschneidenden, parallelen Grundkanten besteht, wobei sich die Wärmetauscher-Rohre durch die Bohrungen hindurch erstrecken, deren Durchmesser (da) dem Aussendurchmesser der Wärmetauscher-Rohre entspricht, und die in einem rechtwinkeligen Gitter angeordnet sind, dessen Längsgitterlinien zu den Seitenkanten des Randes parallel und dessen Quergitterlinien zu den Seitenkanten des Randes senkrecht verlaufen, wobei die Gitterlinien in den beiden zueinander senkrechten Gitterrichtungen konstante Teilungen s₁, s₂ aufweisen, und wobei benachbarte Quergitterlinien um eine halbe Teilung (s₁/2) gegeneinander versetzt sind.

Derartige Wärmetauscher-Einrichtungen mit blechförmigen Lamellen, deren Rand aus den Seitenkanten eines Bandes und aus das Rechteck schräg neben den Bohrungen durchschneidenden, zueinander parallelen Grundkanten besteht, sind intern bei der Anmelderin bekannt. Bei der bekannten Wärmetauscher-Einrichtung ist der Winkel, den jede Grundkante mit dem Längsrand des Bandes einschliesst, durch den arc tg des Quotienten der Teilung der Quergitterlinien zur Teilung der Längsgitterlinien gegeben. Die das längliche Band schräg neben den Bohrungen durchschneidenden Grundkanten dienen dabei dazu, die Gesamthöhe des Wärmetauschers, die senkrecht zu den das Band schräg neben den Bohrungen durchschneidenden Grundkanten gemessen wird, zu reduzieren. Bei einer solchen Wärmetauscher-Einrichtung geht die versetzte Anordnung der Wärmetauscher-Rohre durch die Anordnung der das längliche Band schräg neben den Bohrungen durchschneidenden Grundkanten in eine fluchtende Anordnung über, wodurch sich eine Verringerung des Wärmewirkungsgrades der Wärmetauscher-Einrichtung ergibt.

Deshalb liegt der vorliegenden Erfindung die Aufgabe zugrunde, eine Wärmetauscher-Einrichtung der eingangs genannten Art zu schaffen, bei der durch eine geeignete Wahl der Schnitt durch das längliche Band derart möglich ist, dass die Einbauhöhe der Wärmetauscher-Einrichtung bei der Anzahl einer bakannten Wärmetauscher-Einrichtung entsprechender Anzahl Wärmetauscher-Rohre weiter reduziert ist und gleichzeitig benachbarte Wärmetauscher-Rohre zur Erhöhung des Wärmewirkungsgrades nicht miteinander fluchten.

Diese Aufgabe wird erfindungsgemäss dadurch gelöst, dass die Grundkante mit der Seitenkante des Randes einen Winkel A einschliesst, der durch die Formel gegeben ist, und dass die Grundkante zwischen den Bohrungen in einem Bereich liegt, dessen Breite c durch die Formel gegeben ist, wobei der Durchmesser da und die Teilungen si, s₂ miteinander in einer solchen Beziehung stehen, dass gilt:

Durch den wiederkehrenden Schnitt durch das Band entlang den Grundkanten entsprechend den zuletzt genannten Formeln wird der Vorteil erzielt, dass die Wärmetauscher-Rohre in Anströmrichtung gesehen nicht miteinander fluchten, sondern gegeneinander versetzt sind. Dadurch ergibt sich ein vergleichsweise hoher thermischer Wirkungsgrad der Wärmetauscher-Einrichtung. Ein erheblicher Vorteil der erfindungsgemässen Wärmetauscher-Einrichtung besteht darin, dass seine gesamte Einbauhöhe über der zum Rand schräg verlaufenden Grundkante bei einem entsprechenden Wärmewirkungsgrad kleiner ist als bei einer bekannten Wärmetauscher-Einrichtung der gattungsgemässen Art.

Weitere Einzelheiten ergeben sich aus der nachfolgenden Beschreibung einer in der Zeichnung dargestellten erfindungsgemässen Wärmetauscher-Einrichtung.

Es zeigen:
Figur 1 einen Querschnitt durch eine abschnittsweise dargestellte Wärmetauscher-Einrichtung und
Figur 2 einen Schnitt entlang der Schnittlinie 11-11 aus Figur 1, wobei eine Lamelle und ein in der Lamelle gelagertes Wärmetauscher-Rohr nur abschnittsweise dargestellt sind.

Figur 1 zeigt einen Abschnitt eines länglichen Bandes, aus dem blechförmige Lamellen 10 ausgeschnitten werden, die Bohrungen 12 aufweisen. Der Rand jeder blechförmigen Lamelle 10 besteht aus den länglichen Seitenkanten 16, die zueinander parallel verlaufen, und aus das Band schräg neben den Bohrungen 12 durchschneidenden Grundkanten 18.

Wie aus Figur 2 ersichtlich ist, erstrecken sich die Wärmetauscher-Rohre 20 durch die Bohrungen 12 der blechförmigen Lamellen 10 hindurch, wobei in dieser Figur nur ein Wärmetauscher-Rohr 20 abschnittweise dargestellt ist. Der lichte Innendurchmesser der Bohrungen 12 in den blechförmigen Lamellen 10 entspricht dem Aussendurchmesser der Wärmetauscher-Rohre 20. Die Bohrungen 12 sind in der blechförmigen Lamelle 10 in einem rechtwinkeligen Gitter angeordnet, das in Figur 1 durch strichpunktierte Linien angedeutet ist. Die Längsgitterlinien 22 bzw. die Quergitterlinien 24 weisen konstante Teilungen s₂ bzw. si auf, wobei benachbarte Quergitterlinien 24 um eine halbe Teilung sᵢ/2 gegeneinander versetzt sind.

Bei der erfindungsgemässen Wärmetauscher-Einrichtung schliesst die das Band schräg durchschneidende Grundkante 18 mit der länglichen Seitenkante 16 einen Winkel A ein, der durch die Formel gegeben ist.

Die Schnittlinie liegt innerhalb eines streifenförmigen Bereiches 26, der in Figur 1 kreuzweise schraffiert angedeutet ist und der beispielsweise eine Breite c * 2 mm aufweist. Diese Breite c ist durch die Breite des Schneidwerkzeuges vorgegeben, mit dem das Band durchschnitten werden soll. Bei einem schmäleren Werkzeug kann c auch bei 1 mm und darunter liegen. Die Breite c wird durch die Abmessungen der Bohrungen 12 und durch deren Anordnung in einem rechtwinkeligen Gitter bestimmt; sie ist durch die Formel gegeben.

Wie aus Figur 2 deutlich ersichtlich ist, weisen die Bohrungen 12 in der Lamelle 10 je einen Kragen 28 auf, der aus dem Material der blechförmigen Lamelle 10 durch eine Bördelung hergestellt wird. Jeder Kragen 28 steht von der Lamelle 10 senkrecht weg, wobei alle Kragen 28 von der Lamelle 10 in die gleiche Richtung weisen. Wenn die Lamellen 10 Bohrungen 12 mit Kragen 28 aufweisen, so besteht der Durchmesser da der Bohrungen 12 aus dem lichten Innendurchmesser der Bohrung 12 und der doppelten Wanddicke des die Bohrung 12 umgebenden Kragens 28 (siehe Figur 2).

Mit "H" ist in Figur 1 die Einbauhöhe der erfindungsgemässen Wärmetauscher-Einrichtung bezeichnet, die bei quasi der Anzahl einer bekannten Wärmetauscher-Einrichtung entsprechender Anzahl Wärmetauscher-Rohre 20 kleiner ist als die Einbauhöhe einer bekannten Wärmetauscher-Einrichtung der gattungsgemässen Art. Durch die nebeneinander parallel verlaufenden Pfeile "B" ist die Anströmrichtung eines Fluides bezeichnet, das seine Energie mit dem die Wärmetauscher-Rohre 20 durchströmenden Fluid austauscht.

Wie aus Figur 1 deutlich ersichtlich ist, ist die Anströmrichtung zu den Grundkanten 18 der Lamelle 10 parallel ausgerichtet, die in der normalen Gebrauchsstellung des Wärmetauschers mindestens annähernd horizontal orientiert ist.

## Patentansprüche

Wärmetauscher-Einrichtung mit Wärmetauscher-Rohren (20) und blechförmigen, Bohrungen (12) aufweisenden Lamellen (10), deren Rand aus den Seitenkanten (16) eines länglichen Bandes und aus das Band schräg neben den Bohrungen (12) durchschneidenden parallelen Grundkanten (18) besteht, wobei sich die Wärmetauscher-Rohre (20) durch die Bohrungen (12) hindurch erstrecken, deren Durchmesser (da) dem Aussendurchmesser der Wärmetauscher-Rohre (20) entspricht, und die in einem rechtwinkeligen Gitter angeordnet sind, dessen Längsgitterlinien (22) zu den Seitenkanten (16) des Randes parallel und dessen Quergitterlinien (24) zu den Seitenkanten (16) des Randes senkrecht verlaufen, wobei die Gitterlinien in den beiden zueinander senkrechten Gitterrichtungen konstante Teilungen (si, s₂) aufweisen und wobei benachbarte Quergitterlinien (24) um eine halbe Teilung (s₁/2) gegeneinander versetzt sind, wobei die Grundkante (18) mit der Seitenkante (16) des Randes einen Winkel (A) einschliesst, der durch die Formel gegeben ist,
wobei die Grundkante (18) zwischen den Bohrungen (12) in einem Bereich (26) liegt, dessen Breite (c) durch die Formel
gegeben ist und wobei der Durchmesser (da) und die Teilungen (sᵢ, _{S2}) miteinander in einer solchen Beziehung stehen, dass gilt:

## Claims

Heat-exchanging device with heat-exchanging pipes (20) and plate-shaped fins (10) having bore holes (12), the boundary of which fins consists of the lateral edges (16) of an elongated strip, and of parallel base edges (18) intersecting the strip obliquely next to the bore holes (12), the heat-exchanging pipes (20) extending through the boreholes (12), the diameter (da) of which corresponds to the outer diameter of the heat-exchanging pipes (20), which are arranged in a rectangular grid, of which the longitudinal grid lines (22) run parallel to the lateral edges (16) of the boundary, and whose transverse grid lines (24) run perpendicular to the lateral edges (16) of the boundary, the grid lines having constant spacings (si, s₂) in the two mutually perpendicular grid directions, and neighbouring transverse grid lines (24) being offset one against another by a half spacing (si/2), wherein the base edge (18) encloses with the lateral edge (16) of the boundary an angle (A), which is given by the formula wherein the base edge (18) lies between the bore holes (12) in a region (26), the width (c) of which is given by the formula and wherein the diameter (da) and the spacings (si, s₂) are related to one another in such a way that the following holds:

## Revendications

Dispositif échangeur de chaleur à tubes d'échange de chaleur (20) et lamelles en forme de plaques (10) présentant des perforations (12), dont la bordure est constituée des bords latéraux (16) d'une bande allongée et de bords de base (18) parallèles qui traversent la bande de manière inclinée à côté des perforations (12), les tubes d'échange de chaleur (20) s'étendant à travers les perforations (12), dont le diamètre (da) correspond au diamètre externe des tubes d'échange de chaleur (20) et qui sont agencées suivant un réseau à mailles rectangulaires dont les lignes longitudinales (22) s'étendent parallèlement aux bords latéraux (16) de la bordure et dont les lignes transversales (24) s'étendent perpendiculairement aux bords latéraux (16) de la bordure, les lignes du réseau présentant des écartements constants (si, s₂) dans les deux directions du réseau mutuellement perpendiculaires, des lignes transversales (24) voisines du réseau étant mutuellement décalées de la moitié d'un écartement (si/2), le bord de base (18) formant avec le bord latéral (16) de la bordure un angle (A), qui est donné par la formule le bord de base (18) se trouvant entre les perforations (12) dans une zone (26) dont la largeur (c) est donnée par la formule le diamètre (da) et les écartements (si, s₂) étant mutuellement dans un rapport tel qu'est valable:
